# EUROPÄISCHE PATENTSCHRIFT

(11) **EP 0 544 134 B1**
(45) Veröffentlichungstag und Bekanntmachung des Hinweises auf die Patenterteilung: **28.06.1995**
(21) Anmeldenummer: 92119011.2
(22) Anmeldetag: 06.11.1992
(51) Int. Cl.: E05F 15/10, E05F 15/00

(54) **Stellantrieb mit Elektromotor, insbesondere für Fenster, Türen, Markisen, Rolladen od. dgl.**
Actuator with electromotor, in particular for windows, doors, roller blinds and the like
Vérin avec moteur électrique, notamment pour fenêtres, portes, volets roulants ou objets similaires

(30) Priorität: 23.11.1991 DE 9114625 U
(43) Veröffentlichungstag der Anmeldung: 02.06.1993
(73) Patentinhaber: Gretsch-Unitas GmbH Baubeschläge, D-71252 Ditzingen (DE)
(72) Erfinder: Renz, Walter, Dipl.-Ing. (FH), W-7257 Ditzingen (DE); Kayser, Bernd, W-7257 Ditzingen (DE); Diecke, Reinhard, Dipl.-Ing. (FH), W-7000 Stuttgart 75 (DE)
(74) Vertreter: KOHLER SCHMID + PARTNER

(56) Entgegenhaltungen:
- AT-B- 371 552
- US-A- 4 198 786

## Beschreibung

Die Erfindung bezieht sich auf einen Stellantrieb mit Elektromotor, insbesondere für Fenster, Türen, Markisen, Rolladen od. dgl. (siehe AT-B-371 552), wobei auf einer Montagefläche eine Motoreinheit mit Spindelantrieb insbesondere mit Schrauben befestigt ist, deren Spindelstange mit einer Stellstange verbunden ist. Bei den bekannten Ausführungsformen dieser Art ist die Montage der Motoreinheit und die Herstellung der Verbindung zwischen der Stell- und der Spindelstange verhältnismäßig umständlich, da die Teile meist von vorne nicht zugänglich sind. Desweiteren wird dabei die Spindelstange des Motors in die Hülse an der Spindelstange der Öffnerschere eingeschoben und dort festgeklemmt. Der Motor benötigt deshalb nach der Seite zusätzlichen Platz um diesen Verschiebeweg.

Aufgabe der vorliegenden Erfindung ist es daher, die Montage des Stellantriebes zu erleichtern, den gesamten Antrieb zu vereinfachen und Platz einzusparen. Dies wird erfindungsgemäß dadurch erreicht, daß am freien Ende der Spindel- oder der Stellstange durch eine Ringnut ein Kopfteil abgegrenzt und am freien Ende der jeweils anderen Stange eine Hülse befestigt ist, welche eine das Kopfteil bis auf eine Einsatzöffnung formschlüssig umfassende Ausnehmung aufweist, an welche sich ein einseitig offener von der Einsatzöffnung bis zur Stirnfläche führender Schlitz für den durch die Nut abgesetzten Stangenteil anschließt, wobei die Einsatz- und die Schlitzöffnung bei Anbringung der Hülse an der Stellstange entgegen und an der Spindelstange zur Montagefläche der Motoreinheit gerichtet sind. Bei der Montage der Motoreinheit wird diese in einfacher Weise von vorne auf die Montagefläche gesetzt, wobei das Kopfteil in die entsprechende Ausnehmung der Hülse eingeführt und damit die Kupplung der Teile vollzogen wird. Dabei ist es gleichgültig, an welchem Teil sich die Hülse befindet, sofern nur die Einsatzöffnung wie beschrieben ausgerichtet ist.

Die Motoreinheit besteht mindestens aus dem Motor, einem Getriebe, dem Spindelantrieb und einem insbesondere elektronischen Steuerteil. Zur Vereinfachung des Aufbaus dieser Einheit und weiteren Platzeinsparung wird dabei als Träger ein C-Profil verwendet, in welches mindestens einige dieser Baugruppen eingeschoben sind. Um sämtliche Montagearbeiten von vorne vornehmen zu können, sind die Köpfe der Befestigungsschrauben für die Motoreinheit entgegen der Montageflache gerichtet. Zweckmäßig ist die Befestigungsschraube mindestens am Spindelstangenaustritt mittig angeordnet, damit sie unabhängig davon, ob die Spindelstange rechts oder links austritt, von dieser nicht abgedeckt wird sondern frei liegt und damit ohne weiteres zugänglich ist.

Bei den bekannten Spindelantrieben sind die Motoreinheiten abgedeckt. Von einer solchen Abdeckung wird auch hier Gebrauch gemacht, wobei auch in so weit eine Vereinfachung in der Herstellung und in der Befestigung erreicht werden soll. Hierzu ist eine im Querschnitt etwa U-förmige Haube vorgesehen, welche die Motoreinheit übergreift, wobei sich an den Stirnseiten Endkappen befinden. Dabei weist mindestens die Endkappe am Spindelstangenaustritt zwei verschiedene Sollbruchstellen für die Stange auf.

Zur Befestigung der Abdeckhaube ist diese insbesondere an den Stirnseiten mit als Rasten ausgebildeten Ausprägungen versehen und sind an der Motoreinheit, insbesondere an den einzelnen Baugruppen, Rastkanten vorgesehen. Dabei sind die Endkappen so ausgebildet, daß sie die durch die Ausprägungen entstandenen Ausnehmungen der Abdeckhaube überdecken. Die Endkappen weisen an ihrer dem C-Profil entgegengerichteten Seite Rastausnehmungen auf und an der Motoreinheit sind entsprechende Rasthacken angeordnet. Die Endkappen können dann in einfacher Weise von oben aufgeschoben und verrastet werden. Um einen guten Spritzwasserschutz zu erhalten ist mindestens zwischen der Endkappe an der Kabelanschlußseite und dem Motor eine Dichtung vorgesehen. Dem gleichen Zweck dient auch die Kapselung der einzelnen Baugruppen der Motoreinheit.

Um auch hinsichtlich der elektrischen Anschlüsse die Montage zu vereinfachen, sind das Motorkabel mit einem Stecker und das Anschlußkabel mit einem Gegenstecker versehen. Hierdurch erhält man über dies die Möglichkeit, zusätzlich eine elektronische Schnittstelle anzuordnen, die dann ebenfalls mit einem entsprechenden Gegenstecker versehen ist. Über diese Schnittstelle können dann von einer Zentrale alle Werte des Motors sowie Offenstellung, Zustellung, Einschaltzustand, Laufzeit usw. abgefragt und außerdem die Steuerung erfolgen, wobei dann die Einzelsteuerung abgeschaltet wird.

Die Zeichnung zeigt Ausführungsbeispiele der Erfindung. Es stellen dar:
- Fig. 1: die Vorderansicht eines Fensters mit Stellantrieb;
- Fig. 2: eine Draufsicht nach Fig. 1 mit geöffnetem Fensterflügel;
- Fig. 3: die vergrößerte Vorderansicht einer Motoreinheit mit abgebrochener Stellstange und gestrichelt eingezeichneten Baugruppen;
- Fig. 4: eine teilweise geschnittene Seitenansicht nach Fig. 3;
- Fig. 5: eine Draufsicht nach Fig. 3;
- Fig. 6: eine abgebrochene Seitenansicht nach Fig. 3 am Spindelstangenaustritt;
- Fig. 7: eine vergrößerte Darstellung der Verbindung zwischen Spindel- und Stellstange;
- Fig. 8: den vergrößerten Ausschnitt VIII aus Fig. 3;
- Fig. 9: den vergrößerten Ausschnitt IX aus Fig. 4;
An dem in Fig. 1 dargestellten Blendrahmen 1 eines Fensters ist um eine waagrechte Achse 2 kippbar ein Flügel 3 gelagert. Die Ausstellung des Flügels 3 in die Kipplage erfolgt durch eine Ausstellschere 4, welche über eine Stellstange 5 betätigt wird. Am Blendrahmen 1 ist eine Motoreinheit 6 befestigt, deren Spindelstange 7 mit der Stellstange 5 gekuppelt ist.

Die in Fig. 3 dargestellte Motoreinheit 6 besteht aus dem Elektromotor 8, dem Getriebe 9, dem Spindelantrieb 10 und dem elektronischen Steuerteil 11. Als Träger für diese Motoreinheit 6 dient ein C-Profil 12, in welches die einzelnen Baugruppen 8 bis 11 eingeschoben sind, wobei das C-Profil über diese Baugruppen stabilisiert wird, da die Außenkanten in die seitlichen Absätze 13 des C-Profils eingreifen. An der Spindelmutter 14 des Spindelantriebes 10 ist die Spindelstange 7 befestigt, welche mit der Stellstange 5 verbunden wird.

Der Aufbau der Kupplung dieser Teile ist aus Fig. 7 erkennbar. Auf der Stellstange 5 ist eine Hülse 15 mittels Schrauben 16 befestigt, welche an ihrem freien Ende eine Ausnehmung 17 aufweist. Von dieser geht ein Schlitz 18 aus, welcher sich bis zur Stirnfläche 19 erstreckt. Am freien Ende der Spindelstange 7 ist durch eine Nut 20 ein Kopfteil 21 abgegrenzt. Die Ausnehmung 17 weist eine Einsetzöffnung 22 auf, durch welche das Kopfteil 21 eingeführt und dann von der Ausnehmung 17 formschlüssig umfaßt wird, während der durch die Nut abgesetzte Teil der Spindelstange 7 in den oben offenen Schlitz 18 zu liegen kommt. Damit ergibt sich in axialer Richtung eine feste Verbindung der beiden Stangen 5, 7. Die Einsatzöffnung 22 der Ausnehmung 17 und die offene Seite des Schlitzes 18 sind entgegen der Montagefläche des Fensterrahmens 1 gerichtet, so daß die Motoreinheit 6 von vorne aufgesetzt werden kann, wobei dann das Kopfteil 21 eingeschoben wird. Die Befestigung der Motoreinheit 6 erfolgt durch die Schrauben 23, wobei die Schraubenköpfe entgegen der Montagefläche 1 gerichtet und damit von vorne zugänglich sind.

Zur Abdeckung der Motoreinheit 6 dienen eine Abdeckhaube 24 sowie zwei Endkappen 25 und 26. Die Abdeckhaube 24 ist im Querschnitt U-förmig gestaltet und weist an ihren Stirnseiten als Rasten ausgebildete Ausprägungen 27 auf, welche Rastkanten 28 an den Baugruppen 8 bis 11 untergreifen. Das Aufsetzen und Abnehmen kann also ebenfalls von vorne erfolgen. In gleicher Weise werden die Endkappen 25 und 26 aufgesetzt, welche mit Rastausnehmungen 29 versehen sind, in welche Rasthaken 30 eingreifen, welche sich an einer der Baugruppe 8 bis 11 befinden. Es reicht aber aus, wenn die Endkappe (25) am Kabelanschluß in dieser Weise befestigt wird, da sie häufiger abgenommen und wieder befestigt wird und vor allem hier kein Spritzwasser eindringen darf. Für die andere Endkappe (26) genügt es dagegen, wenn zwei kleine nicht dargestellte Vorsprünge derselben unter die Stege des C-Profils 12 im Bereich der Absätze 13 greifen. Die durch die Ausprägungen 27 verursachten Ausnehmungen an der Haube 24 werden durch die Endkappen 25,26 abgedeckt, so daß sich ein vollständiger Abschluß nach außen ergibt. Zum Spritzwasserschutz ist zwischen den Endkappen 25 und 26 einerseits und der entsprechenden Baueinheit 8 bis 11 andererseits ein Dichtelement 31 vorgesehen.(Fig. 8)

Die Endkappe 26 ist mit zwei Sollbruchstellen 32 versehen, welche je nach dem wie die Spindelstange 7 angebracht ist, geöffnet oder verschlossen bleiben. Das Motorkabel 33 ist nicht nach außen durchgeführt, sondern weist einen Stecker 34 auf, welchen der Gegenstecker 35 des Anschlußkabels eingefügt wird. An diesen Stecker 34 kann auch eine elektronische Schnittstelle 36 angefügt werden, um die Steuerung durch eine Zentrale folgen zu lassen.

## Patentansprüche

1. Stellantrieb mit Elektromotor, insbesondere für Fenster, Türen, Markisen, Rolladen od. dgl., wobei eine Motoreinheit mit Spindelantrieb auf einer Montagefläche insbesondere mit Schrauben befestigt ist, deren Spindelstange mit einer Stellstange verbunden ist, dadurch gekennzeichnet, daß am freien Ende der Spindel- (7) oder der Stellstange (5) durch eine Ringnut (20) ein Kopfteil (21) abgegrenzt und am freien Ende der jeweils anderen Stange eine Hülse (15) befestigt ist, welche eine das Kopfteil (21) bis auf eine Einsatzöffnung (22) formschlüssig umfassende Ausnehmung (17) aufweist, an welcher sich ein einseitig offener von der Einsatzöffnung (22) bis zur Stirnfläche (19) führender Schlitz (18) für den durch die Nut (20) abgesetzten Stangenteil anschließt, wobei die Einsatz- (22) und die Schlitzöffnung (18) an der Stellstange (5) entgegen und an der Spindelstange (7) zur Montagefläche (1) der Motoreinheit (6) gerichtet sind.

2. Stellantrieb nach Anspruch 1, dadurch gekennzeichnet, daß die die Köpfe der Befestigungsschrauben (23) für die Motoreinheit (6) entgegen der Montagefläche (1) gerichtet sind.

3. Stellantrieb nach einem oder beiden der vorhergehenden Ansprüche, dadurch gekennzeichnet, daß die Befestigungsschrauben (23) mindestens am Spindelstangenaustritt (32) mittig angeordnet sind.

4. Stellantrieb nach Anspruch 1, dadurch gekennzeichnet, daß die Motoreinheit (6) mindestens aus dem Motor (8), einem Getriebe (9) dem Spindelantrieb (10) und einem insbesondere elektronischen Steuerteil (11) besteht, wobei als Träger ein C-Profil (12) mit seitlichen Absätzen (13) dient, in welches wenigstens einige dieser Bauteilgruppen (8 - 11) eingeschoben sind.

5. Stellantrieb nach Anspruch 1, dadurch gekennzeichnet, daß eine im Querschnitt etwa U-förmige Abdeckhaube (24) die Motoreinheit (6) übergreift und an den Stirnseiten Endkappen (25, 26) vorgesehen sind, wobei die Abdeckhaube (24) und die Endkappen (25,26) senkrecht zur Montagefläche abziehbar sind.

6. Stellantrieb nach Anspruch 5, dadurch gekennzeichnet, daß mindestens die Endkappe (26) am Spindelstangenaustritt zwei Sollbruchstellen für die Spindelstange (7) aufweist.

7. Stellantrieb nach einem oder beiden der vorhergehenden Ansprüche 5 bis 6, dadurch gekennzeichnet, daß die Abdeckhaube (24) insbesondere an den Stirnseiten als Rasten ausgebildete Ausprägungen (27) aufweist und an der Motoreinheit (6) Rastkanten (28) vorgesehen sind.

8. Stellantrieb nach Anspruch 7, dadurch gekennzeichnet, daß die Endkappen (25, 26) die Ausprägungen (27) überdecken.

9. Stellantrieb nach einem oder mehreren der vorhergehenden Ansprüche 5 bis 7, dadurch gekennzeichnet, daß mindestens eine der Endkappen (25, 26) an ihrer dem C-Profil (12) entgegengesetzten Seite mit Rastausnehmungen (29) und die Motoreinheit (6) mit entsprechenden Rasthaken (30) versehen sind.

10. Stellantrieb nach Anspruch 9 dadurch gekennzeichnet, daß mindestens zwischen der Endkappe (25) der Kabelanschlußseite und der Motoreinheit (6) eine Dichtung (31) vorgesehen ist.

11. Stellantrieb nach einem oder mehreren der vorhergehenden Ansprüche 5 bis 10, dadurch gekennzeichnet, daß die Baugruppen (8 - 11) der Motoreinheit (6) in sich gekapselt sind.

12. Stellantrieb nach einem oder mehreren der vorhergehenden Ansprüche, dadurch gekennzeichnet, daß das Motorkabel (33) mit einem Stecker (34) und das Anschlußkabel mit einem Gegenstecker (35) versehen sind.

13. Stellantrieb nach Anspruch 12, gekennzeichnet durch eine elektronische Schnittstelle (36) mit einem Gegenstecker.

## Claims

1. Actuator with an electric motor, in particular for windows, doors, awnings, roller blinds and the like, in which a motor unit with a spindle drive, the spindle rod of which is connected to an adjustment rod, is fixed to a mounting surface, in particular by screws, characterized in that a head element (21) is defined at the free end of the spindle rod (7) or of the adjustment rod (5) by means of an annular groove (20) and a bush (15) is fixed on the free end of the respective other rod and comprises a recess (17) which surrounds the head element (21) with a positive fit up to an insertion opening (22) to which there is connected a slot (18) for the portion of the rod which is stepped by the groove (20), the slot being open on one side and leading from the insertion opening (22) to the end face (19), the insertion opening (22) and the slot opening (18) being directed away from the mounting surface of the motor unit (6) on the adjustment rod (5) and towards the mounting surface (1) of the motor unit (6) on the spindle rod (7).

2. Actuator according to Claim 1,
characterized in that the heads of the fixing screws (23) for the motor unit (6) are directed away from the mounting surface (1).

3. Actuator according to one or both of the preceding claims, characterized in that the fixing screws (23) are arranged centrally at least at the spindle-rod outlet (32).

4. Actuator according to Claim 1,
characterized in that the motor unit (6) is constituted at least by the motor (8), a set of gears (9), the spindle drive (10) and a control unit (11), in particular an electronic control unit (11), a channel-section (12) with lateral shoulders (13) serving as a support in which at least one of these component units (8-11) is inserted.

5. Actuator according to Claim 1,
characterized in that a shrouding cover (24) which is approximately U-shaped in cross-section covers the motor unit (6) and end caps (25, 26) are provided on the end faces, the shrouding cover (24) and the end caps (25, 26) being withdrawable perpendicular to the mounting surface.

6. Actuator according to Claim 5,
characterized in that at least the end cap (26) at the spindle-rod outlet comprises two predetermined breaking points for the spindle rod (7).

7. Actuator according to one or both of the preceding Claims 5 to 6, characterized in that the shrouding cover (24) has shaped portions (27) formed as catches, particularly on the end faces, and catch edges (28) are provided on the motor unit (6).

8. Actuator according to Claim 7,
characterized in that the end caps (25, 26) cover the shaped portions (27).

9. Actuator according to one or a plurality of the preceding Claims 5 to 7, characterized in that at least one of the end caps (25, 26) is provided with catch recesses (29) on its side opposite the channel-section (12) and the motor unit (6) is provided with corresponding catch hooks (30).

10. Actuator according to Claim 9,
characterized in that a seal (31) is provided at least between the end cap (25) of the cable connection side and the motor unit (6).

11. Actuator according to one or a plurality of the preceding Claims 5 to 10, characterized in that the components (8-11) of the motor unit (6) are encapsulated.

12. Actuator according to one or a plurality of the preceding claims, characterized in that the motor cable (33) is provided with a connector (34) and the connection cable is provided with a matching connector (35).

13. Actuator according to Claim 12,
characterized by an electronic interface (36) with a matching connector.

## Revendications

1. Vérin à moteur électrique, notamment pour fenêtres, portes, stores, volets roulants ou similaires, une unité motorisée d'entraînement à broche étant fixée sur une surface de montage, notamment par des vis, et sa tige de broche étant reliée à une tringle d'actionnement, **caractérisé** en ce qu'une partie de tête (21) est délimitée à l'extrémité libre de la tige de broche (7) ou de la tringle d'actionnement (5) par une rainure annulaire (20) et un manchon (15) est fixé sur l'extrémité libre de l'autre pièce respective (5, 7), manchon qui présente un évidement (17) entourant la partie de tête (21) en épousement de formes à l'exception d'une ouverture d'insertion (22) et auquel se raccorde une fente (18), ouverte d'un côté, s'étendant depuis l'ouverture d'insertion (22) jusqu'à la face frontale (19) et prévue pour la partie de la tige ou tringle de section réduite du fait de la rainure (20), l'ouverture d'insertion (22) et l'ouverture de la fente (18) étant orientées à l'opposé de la surface de montage (1) de l'unité de motorisation (6) sur la tringle d'actionnement (5), et vers la surface de montage (1) sur la tige de broche (7).

2. Vérin selon la revendication 1, **caractérisé** en ce que les têtes des vis de fixation (23) pour l'unité de motorisation (6) sont orientées à l'opposé de la surface de montage (1).

3. Vérin selon la revendication 1 ou 2, **caractérisé** en ce que les vis de fixation (23) sont disposées centralement au moins à la sortie (32) de la tige de broche.

4. Vérin selon la revendication 1, **caractérisé** en ce que l'unité de motorisation (6) est constituée au moins du moteur (8), d'une transmission (9), de l'entraînement à broche (10) et d'une partie de commande (11) notamment électronique, un profilé (12) en C à épaulements latéraux (13) servant de support dans lequel sont enfilés au moins plusieurs de ces sous-groupes (8 à 11).

5. Vérin selon la revendication 1, **caractérisé** en ce qu'un capot de recouvrement (24) à section approximativement en forme de U recouvre l'unité de motorisation (6) et des coiffes terminales (25, 26) sont prévues sur les côtés frontaux, le capot de recouvrement (24) et les coiffes terminales (25, 26) pouvant être retirés perpendiculairement à la surface de montage.

6. Vérin selon la revendication 5, **caractérisé** en ce qu'au moins la coiffe terminale (26) qui se trouve à la sortie de la tige de broche présente deux zones destinées à la brisure pour le passage de la tige de broche (7).

7. Vérin selon l'une des revendications précédentes 5 à 6, ou les deux, **caractérisé** en ce que le capot de recouvrement (24) présente, notamment sur les côtés frontaux, des formations (27) configurées en crans d'arrêt, et des bords de crantage (28) sont prévus sur l'unité de motorisation (6).

8. Vérin selon la revendication 7, **caractérisé** en ce que les coiffes terminales (25, 26) recouvrent les formations (27).

9. Vérin selon une ou plusieurs des revendications 5 à 7, **caractérisé** en ce qu'au moins une des coiffes terminales (25, 26) est pourvue d'évidements de crantage (29) sur son côté opposé au profilé (12) en C, et l'unité de motorisation (6) est pourvue de pattes de crantage (30) correspondantes.

10. Vérin selon la revendication 9, **caractérisé** en ce qu'un joint d'étanchéité (31) est prévu au moins entre la coiffe terminale (25) du côté de raccordement du câble d'alimentation et l'unité de motorisation (6).

11. Vérin selon une ou plusieurs des revendications 5 à 10, **caractérisé** en ce que les sous-groupes (8 à 11) de l'unité de motorisation (6) sont eux-mêmes blindés.

12. Vérin selon une ou plusieurs des revendications précédentes, **caractérisé** en ce que le câble (33) du moteur est pourvu d'une fiche (34) et le câble d'alimentation d'une contre-fiche (35).

13. Vérin selon la revendication 12, **caractérisé** par une interface électronique (36) avec une contre-fiche.
